# EUROPÄISCHE PATENTSCHRIFT

(11) **EP 1 624 983 B1**
(45) Veröffentlichungstag und Bekanntmachung des Hinweises auf die Patenterteilung: **05.05.2010**
(21) Anmeldenummer: 04729877.3
(22) Anmeldetag: 28.04.2004
(51) Int. Cl.: B21D 1/06

(54) **VORRICHTUNG ZUM ENTFERNEN VON BEULEN**
DEVICE FOR THE REMOVAL OF DENTS
DISPOSITIF D'ELIMINATION DE BOSSES

(30) Priorität: 28.04.2003 DE 10320512
(43) Veröffentlichungstag der Anmeldung: 15.02.2006
(73) Patentinhaber: Adolf Würth GmbH & Co. KG, 74653 Künzelsau (DE)
(72) Erfinder: RITTER, Olaf, 74670 Ernsbach (DE)
(74) Vertreter: Patentanwälte Ruff, Wilhelm, Beier, Dauster & Partner
(86) Internationale Anmeldenummer: PCT/EP2004/004446
(87) Internationale Veröffentlichungsnummer: WO 2004/096461

(56) Entgegenhaltungen:
- EP-A- 1 127 631
- EP-A- 1 157 758
- WO-A-03/008125
- PATENT ABSTRACTS OF JAPAN Bd. 1999, Nr. 08, 30. Juni 1999 (1999-06-30) -& JP 11 057857 A (DENGEN KK), 2. März 1999 (1999-03-02)

## Beschreibung

Die Erfindung betrifft eine Vorrichtung gemäß dem Oberbegriff des Anspruchs 1, mit deren Hilfe konkave Beulen aus Blechen herausgezogen werden können, insbesondere aus Karosserien von Kraftfahrzeugen.

Es ist bekannt, dass man in solche Beulen Stifte einschweißen kann, an denen man dann ziehen kann, um die Beulen herauszuziehen. Es ist auch schon bekannt, mehrere derartige Stifte isoliert durch eine Metallschiene hindurch zu stecken und dann anzuschweißen. Dann können die mehreren Stifte gemeinsamen durch Ziehen an der Schiene herausgezogen werden. Nach dem Herausziehen der Beule werden die Stifte entfernt, was beispielsweise durch Scheren geschehen kann.

Bei einer bekannten, gattungsgemäßen Vorrichtung zum Entfernen von Beulen aus Blech (EP 11 57 758) ist ein metallischer Aufnahmekörper mit mehreren parallel zueinander verlaufenden Bohrungen für die Zugelektroden vorhanden. In jede Bohrung wird eine lsolierbuchse von der dem Blech zugeordneten Seite eingeschoben, die mit einem Bund an dem Aufnahmekörper anliegt.

Der Erfindung ist die Aufgabe zu Grunde, eine Vorrichtung zu schaffen, die bei einfachem Aufbau und einfacher Herstellung erhöhte Gebrauchsvorteile bietet.

Zur Lösung dieser Aufgabe schlägt die Erfindung eine Vorrichtung mit den im Anspruch 1 genannten Merkmalen vor. Weiterbildungen der Erfindung sind Gegenstand von Unteransprüchen.

Das vordere aus dem Grundkörper herausragende Ende des Zugelements wird bei der Vorrichtung nach der Erfindung mit dem Blech in der Beule verbunden. Dies kann beispielsweise durch Schweißen geschehen. Das andere Ende, das zugänglich ist, wird mit einer Schweißelektrode verbunden. Dadurch kann der Strom in das Blech gelangen. Der Grundkörper kann einerseits dazu dienen, das Zugelement vor und während der Verbindung mit dem Blech zu haltern, und andererseits als Angriffsmittel, um die Beule mit Hilfe des in ihr befestigten Zugelements herauszuziehen. Das Herausziehen kann beispielsweise mit einer Zange oder einem sonstigen Instrument geschehen.

Im einfachsten Fall kann der Grundkörper ein einziges Zugelement aufweisen. Dann dient der Grundkörper in erster Linie dazu, das Zugelement während der Befestigung zu halten. Bei nur einem Zugelement kann das Zugelement auch fest, das heißt unverschiebbar, mit dem Grundkörper verbunden sein.

Es ist aber ebenfalls möglich und liegt im Rahmen der Findung, dass das Zugelement gegenüber dem Grundkörper in seiner eigenen Längsrichtung begrenzt verschiebbar gehaltert ist. Bei der begrenzt verschiebbaren Halterung kann das Zugelement insbesondere federbeaufschlagt sein. Die Beaufschlagung geschieht in der Richtung, dass das Zugelement in seiner einen Endstellung angeordnet ist, in der sein vorderes Ende möglichst weit aus dem Grundkörper heraus ragt. In dieser Stellung erfolgt dann auch die Verbindung mit dem Blech in der Beule.

Besonders günstig ist es, wenn in Weiterbildung der Erfindung der Grundkörper mindestens zwei Zugelemente aufweist, die gegenüber dem aus isolierendem Material bestehenden Grundkörper unabhängig voneinander verschiebbar gehaltert sind. Auf diese Weise wird es möglich, die Zugelemente in die Beule, die ja eine unregelmäßige Form aufweist, einzuschweißen und dann gemeinsamen durch Ziehen an dem Grundkörper die Beule zu beseitigen.

Zur formschlüssigen Halterung in Zugrichtung kann erfindungsgemäß das verschiebbare Zugelement einen Kopf aufweisen, der dann beim Ziehen an dem Grundkörper anliegt. Der Kopf kann ähnlich wie bei einer Schraube ausgebildet sein.

Es ist nicht nur möglich, das Zugelement mit seinem vorderen Ende mit dem Blech zu verschweißen, sondern es ist auch möglich, mit dem Blech einen Anschlussbolzen zu verbinden, der dann mit dem Zugelement verbunden wird. Diese Verbindung zwischen dem Zugelement und dem Anschlussbolzen kann beispielsweise eine Verschraubung sein. Auf diese Weise ist es möglich, zunächst die Anschlussbolzen mit dem Blech zu verbinden, ohne dadurch durch den Grundkörper bei der Arbeit gestört zu werden. Erst anschließend kann dann die Verbindung mit den Zugelementen hergestellt werden.

Erfindungsgemäß kann in Weiterbildung vorgesehen sein, dass mindestens ein Zugelement verdrehbar in dem Grundkörper gehaltert ist. Diese Verdrehung kann einerseits dazu dienen, die Verschraubung mit dem Anschlussbolzen herzustellen, und andererseits auch dazu, nach dem Herausziehen der Beule das Zugelement durch Verdrehen von dem Blech abzuscheren. Zur Verdrehung des Zugelements kann beispielsweise der Kopf des Zugelements die Ausbildung eines Schraubenkopfs aufweisen, so dass dann übliche Werkzeuge verwendet werden können.

Wenn der Grundkörper mehrere Zugelemente aufweist, so können diesen vorzugsweise in Weiterbildung in einer Reihe angeordnet sein, wobei eine geradlinige Reihe bevorzugt ist. Häufig sind Beulen in Blechen, die herausgezogen werden müssen, linienförmig angeordnet.

Es können bei größeren Schäden auch Grundkörper mit mehreren Reihen von Zugelementen verwendet werden, bei der die Reihen beispielsweise parallel zueinander verlaufen.

In Weiterbildung der Erfindung kann vorgesehen sein, dass die Angriffsausbildung an dem Grundkörper mindestens einen, vorzugsweise zwei Hinterschnitte aufweist. Hinter diesen Hinterschnittflächen kann mit einem Zugelement angegriffen und gezogen werden.

Besonders günstig ist es, wenn die Hinterschnitte an zwei voneinander abgewandten Seiten des Grundkörpers angeordnet bzw. ausgebildet sind. In diesem Fall ist es beispielsweise möglich, einen Zugadapter so anzusetzen, dass ein Abgleiten nicht möglich ist.

Insbesondere kann vorgesehen sein, dass der mindestens eine Hinterschnitt von der Flanke einer Nut gebildet wird.

In Weiterbildung der Erfindung kann vorgesehen sein, dass bei zwei Hinterschnitten beide an die Hinterschnittfläche angrenzenden Begrenzungsflächen paarweise parallel zueinander verlaufen. Dadurch kann ein Zugadapter mit dem Hinterschnitt an beliebigen Stellen der Länge des Grundkörpers angebracht werden.

Dies gilt insbesondere dann, wenn der Grundkörper leistenartig ausgebildet ist, wie von der Erfindung in Weiterbildung vorgeschlagen wird.

Erfindungsgemäß kann in Weiterbildung vorgesehen sein, dass zwei Grundkörper miteinander verbunden werden können, beispielsweise durch ein gegenseitiges Ineinanderschieben. Die Verbindung kann sowohl nebeneinander als auch hintereinander erfolgen. Das Einschieben kann so gestaltet werden, dass es quer zur Zugrichtung verläuft, so dass ein in Zugrichtung zusammenhängender Grundkörper entsteht.

In nochmaliger Weiterbildung der Erfindung kann vorgesehen sein, dass der Grundkörper und/oder die Länge der Zugelemente derart ausgebildet sind, dass die vorderen Enden der Zugelemente bei Anlage in Zugrichtung eine vorgegebene Kontur aufweisen. Diese Kontur dürfte in den meisten Fällen geradlinig seien. Es gibt aber auch Fälle, wo eine Beule an einer Stelle vorhanden ist, die in unverbeultem Zustand selbst eine Krümmung aufweist. Hier können der Grundkörper und/oder die Zugelemente so dimensioniert werden, dass beim Herausziehen diese Form entsteht.

In nochmaliger Weiterbildung kann vorgesehen sein, dass der Grundkörper mehrere flexibel miteinander verbundene Abschnitte aufweist, wobei in jedem Abschnitt mindestens ein Zugelement vorhanden ist. Hier ist es möglich, dass die mehreren Zugelemente mit dem Blech verbunden werden und anschließend einzelne Abschnitte herausgezogen werden, was insbesondere bei größeren Beulen sinnvoll ist, die nicht in einem Zug herausgezogen werden können.

Die Erfindung schlägt einen Zugadapter vor, der mit dem Grundkörper und/oder den Zugelementen verbindbar ist. Insbesondere kann ein solcher Zugadapter die Form eines Vierkanthohlprofils mit einer geschlitzten Seite aufweisen. Ein solcher Zugadapter lässt sich in beliebiger Länge bzw. beliebiger Kürze herstellen und mit dem Grundkörper verbinden. Zum Betätigen des Zugadapters kann eine Zange, eine Richtbank, ein Gleithammer oder dergleichen dienen.

Weitere Merkmale, Einzelheiten und Vorzüge der Erfindung ergeben sich aus der folgenden Beschreibung bevorzugter Ausführungsformen der Erfindung, den Patentansprüchen und der Zusammenfassung, deren beider Wortlaut durch Bezugnahme zum Inhalt der Beschreibung gemacht wird, sowie anhand der Zeichnung. Hierbei zeigen:
- Figur 1: einen Schnitt durch eine Vorrichtung nach der Erfindung in einer die Längsachse eines Zugelements enthaltenden Ebene;
- Figur 2: eine Seitenansicht der Anordnung der Figur 1;
- Figur 3: die schematische Stirnansicht einer Anordnung mit einer Reihe von Zugelementen;
- Figur 4: eine der Figur 3 entsprechende Darstellung bei einem Grundkörper mit zwei Reihen von Zugelementen;
- Figur 5: schematisch die Anordnung der Zugelemente bei der Vorrichtung der Figur 4;
- Figur 6: eine den Figuren 3 und 4 entsprechende Darstellung bei einem Grundkörper mit drei Reihen von Zugelementen;
- Figur 7: die Darstellung eines Grundkörpers mit nur einem Zugelement;
- Figur 8: die Seitenansicht eines Grundkörpers mit drei Zugelementen zur Herstellung einer gebogenen Oberfläche;
- Figur 9: eine der Figur 8 entsprechende Darstellung einer Vorrichtung zur Bildung einer konkaven Blechoberfläche;
- Figur 10: die Stirnansicht einer Vorrichtung mit einem Grundkörper mit drei Reihen von Zugelementen;
- Figur 11: die Draufsicht auf die Anordnung der Figur 10;
- Figur 12: eine andere Art des Anfassens an der Vorrichtung der Figur 10 und 11;
- Figur 13: die Draufsicht auf eine Anordnung mit einem Grundkörper, bei dem die Aufnahmen für die Zugelemente längs eines Halbkreises angeordnet sind;
- Figur 14: die Aneinanderreihung zweier Grundkörper in Längsrichtung hintereinander;
- Figur 15: die Stirnansicht der Anordnung der Figur 14;
- Figur 16: die Seitenansicht eines Grundkörpers mit seitlichen Verbindungseinrichtungen;
- Figur 17: die Stirnansicht zweier nebeneinander angeordnete miteinander verbundener Grundkörper;
- Figur 18: die Draufsicht auf eine andere Anordnung mit mehreren Grundkörpern;
- Figur 19: schematisch die Verbindung zweier Grundkörper unter einem Winkel;
- Figur 20: die Anordnung eines Zugadapters an mehreren Vorrichtungen;
- Figur 21: eine Seitenansicht der Anbringung eines Zugadapters an einer Vorrichtung;
- Figur 22 und 23: Vorrichtungen mit Grundkörpern, die einzelne Abschnitt aufweisen;
- Figur 24: die ausgerichtete Anbringung mehrerer Verbindungsbolzen an einer Blechoberfläche;
- Figur 25: die Verbindung der Anschlussbolzen der Figur 25 mit einer Vorrichtung nach der Erfindung;
- Figur 26: das Anfassen an den Vorrichtungen mit Hilfe einer Zange;
- Figur 27: die Seitenansicht der Darstellung der Figur 26.

Figur 1 zeigt eine Schnittansicht durch die Vorrichtung nach der Erfindung. Die Vorrichtung enthält einen Grundkörper 1, der aus Kunststoff, besteht. Der Grundkörper 1 ist leistenförmig aufgebaut und hat eine Längsrichtung, die in Figur 2 zu sehen ist. Der Grundkörper weist eine Oberseite 2 auf, die eben ist. Die gegenüberliegende Vorderseite 3 ist schmaler ausgebildet, da die Seitenflächen 4 zur Vorderseite 3 hin abgeschrägt verlaufen. Dadurch kann man die aus der Vorderseite 3 des Grundkörpers 1 herausragende Spitze 5 des Zugelements 6 besser sehen. Das Zugelement 6 weist die Form eines Stiftes auf, der im Bereich seiner Spitze 5 sich im Querschnitt verjüngt. An der gegenüberliegenden Seite enthält das Zugelement 6 einen Kopf 7, der nach Art eines Schraubenkopfes ausgebildet ist, also einen Schlitz 8 aufweist, in den man einen Schraubendreher einsetzen kann. Die aus der anderen Richtung, siehe Figur 1, zu sehende Kontur ist etwas eingeknickt. An dieser Stelle kann die Spitze einer Schweißelektrode 9 eingesetzt werden.

Von der Vorderseite 3 des Grundkörpers 1 führt eine Stufenbohrung durch den Grundkörper 1, in deren der Oberseite 2 zugeordnetem Endbereich das Zugelement 6 fast spielfrei angeordnet ist. In dem verbreiterten Teil der Stufenbohrung ist eine Druckfeder 13 untergebracht, deren eines Ende sich auf dem Boden der Stufe abstützt und deren anderes im Durchmesser verkleinertes Ende in eine Umfangsnut 14 des Zugelements 6 eingreift.

In beiden einander gegenüberliegenden parallelen Seitenflächen 4 des Grundkörpers 1 ist jeweils eine Nut 10 ausgebildet, wobei beide Nuten 10 die gleiche Querschnittsform und Querschnittsgröße aufweisen, nur spiegelbildlich zueinander ausgebildet sind. Die eine Nutflanke 11 bildet einen Hinterschnitt für das Angreifen eines Zuginstruments, mit dessen Hilfe nach oben gezogen werden soll.

Wie die Figur 2 zeigt, sind die Zugelemente 6 parallel zueinander in dem Grundkörper 1 untergebracht.

Die Vorrichtung nach der Erfindung wird folgendermaßen verwendet. Der Grundkörper 1 wird mit den im dargestellten Beispiel drei eingesetzten Zugelementen 6 in die Beule 12 eingesetzt und die Zugelemente 6 einzeln mit Hilfe einer Schweißelektrode 9 mit dem Blech verschweißt. Anschließend wird in die beiden Nuten 10 von der Stirnseite des Grundkörpers 1 ein Zugadapter eingeschoben, der später noch erläutert wird. Dann wird der Zugadapter von dem Blech weg gezogen, was dazu führt, dass die Zugelemente 5 die Beule 12 des Blechs so heraus ziehen, dass das Blech wieder seine ursprüngliche Form einnimmt.

Wie man der Figur 1 ebenfalls entnehmen kann, sind die beiden parallelen Seitenflächen 4 des Grundkörpers 1 oberhalb der Nut 10 parallel zueinander, ebenso der Nutgrund 15 der einen Nut 10 parallel zum Nutgrund 15 der anderen Nut 10. Mit anderen Worten ist der Querschnitt durch den Grundkörper 1 an allen Stellen gleich groß. Dadurch kann ein Zugadapter über die Länge des Grundkörpers 1 hindurch geschoben werden. Ein solcher Zugadapter ist schematisch in Figur 3 dargestellt. Der Zugadapter 16 weist die Form eines Vierkanthohlprofils auf, dessen eine Seite einen Schlitz mit parallelen Kanten aufweist. Dadurch kann dieser Zugadapter 16 in Längsrichtung auf einen Grundkörper 1 aufgeschoben werden, und auch durchgeschoben werden. Der Zugadapter 16 kann die gleiche Länge wie der Grundkörper 1 aufweisen, er kann auch kürzer oder länger sein. An dem Zugadapter 16 ist auf der dem Schlitz gegenüberliegenden Seite eine Stange 17 angebracht, an der beispielsweise ein Gleithammer angeordnet sein kann. Auch mit Hilfe einer Zange oder eines Hebels kann an der Stange 17 gezogen werden.

Figur 4 zeigt einen Grundkörper 21 mit zwei parallelen Reihen von Zugelementen 6, wobei jetzt der Abstand des Nutgrunds 15 der einen Nut 10 von dem Nutgrund 15 der anderen Nut etwas größer ist als bei dem Grundkörper 1 der Figur 3. Dadurch wird ein anderer Zugadapter 16 verwendet, der andere Abmessungen aufweist. Die Zugelemente 6 können in den beiden Reihen versetzt angeordnet sein, wie dies die Figur 5 zeigt.

Figur 6 zeigt eine der Figur 3 und 4 entsprechende vereinfachte Darstellung, bei der ein Grundkörper 31 drei Reihen von Zugelementen 6 aufweist. Von der Oberseite 32 des Grundkörpers 31 aus führen zwei abgewinkelte Schlitze in den Grundkörper 31 hinein, so dass auch hier zwei Nuten mit parallelem Nutgrund 15 gebildet sind. Hier kann der gleiche Zugadapter 16 verwendet werden wie bei der Ausführungsform der Figur 3.

Figur 7 zeigt eine Darstellung eine einfachere Ausführung, wo ein Grundkörper 1 nur ein einzelnes Zugelement 6 aufweist. In diesem Fall braucht das Zugelement 6 gegenüber dem Grundkörper 1 nicht verschiebbar zu sein.

Figur 8 zeigt eine Ausführungsform, bei der der Grundkörper 1 auf seiner Oberseite 2 abgestuft verläuft. In der Anlageposition, in der alle Zugelemente 6 mit ihrem Kopf 7 auf der Oberseite 2 des Grundkörpers 1 liegen, liegen die Spitzen 5 der Zugelemente auf einer konvex gekrümmten Linie. Ein solcher Grundkörper ist für den Fall gedacht, dass eine Beule in einer normalerweise konvex gekrümmten Oberfläche vorhanden ist. In der Anlageposition liegen also die Spitzen 5 der Zugelemente auf einer bestimmten Kontur, die der Kontur des Blechs in unverformtem Zustand entspricht. Dies wird bei der Ausführungsform nach Figur 8 und nach Figur 9 durch entsprechende Gestaltung des Grundkörpers 1 erreicht. Es wäre natürlich auch denkbar, diese Kontur der Spitzen 5 der Zugelemente durch unterschiedlich lange Zugelemente zu verwirklichen.

Figur 10 und 11 zeigen die Seitenansicht bzw. Draufsicht auf einen Grundkörper 41 mit drei Reihen von jeweils drei Zugelementen 6. Es sind zwischen den Zugelementen 6 sich überkreuzende hinterschnittene Schlitze gebildet, so dass der Zugadapter 16 von allen vier Seiten so eingeschoben werden kann, dass er jeweils eine Reihe von Zugelementen 6 zwischen sich aufnimmt.

Bei der Ausführungsform nach Figur 12 wird ein Zugadapter 16 verwendet, der nicht in zwei benachbarten, sondern in zwei durch einen Schlitz getrennten Hinterschnitten angreift.

Die Figur 13 zeigt einen Grundkörper 1, bei dem in die Zugelemente 6 längs eines Halbkreises angeordnet sind. In der Oberseite des Grundkörpers sind mehrere Schlitze mit jeweils zwei Hinterschnitten angeordnet, so dass man mit einem Zugadapter 16 aus mehreren Richtungen her in den Grundkörper 1 einfahren kann. Dieses ein Beispiel dafür, dass man für Beulen einer bestimmten Form unterschiedlicher Grundkörper vorhalten und verwenden kann.

Die Figuren 14 und 15 zeigen eine Seitenansicht bzw. eine Stirnansicht von Vorrichtungen, bei denen die Stirnflächen 22 der Grundkörper 1 nicht glatt ausgebildet sind. Die eine Stirnfläche 22 enthält eine quer zur Längsrichtung verlaufende Schwalbenschwanzkerbe 23, während die andere Stirnfläche 24 einen in gleicher Richtung orientierten Schwalbenschwanzvorsprung 25 enthält. Auf diese Weise lassen sich zwei Grundkörper 1 quer zur Längsrichtung und quer zur Zugrichtung miteinander verbinden. Da die beiden Grundkörper 1 in ihren Querschnitt identisch ausgebildet sind, geht eine Nut 10 aus dem einen Grundkörper in die Nut 10 des anderen Grundkörpers über. Ein Zugadapter 16 kann also über die gesamte Länge beider Grundkörper 1 durchgeschoben werden.

Die Figuren 16 und 17 zeigen eine Weiterentwicklung des Vorschlags, wie er aus den Figuren 14 und 15 hervorgeht. Figur 16 zeigt abgebrochen eine Seitenansicht eines Grundkörpers 1 mit einer einen Hinterschnitt bildenden Nut 10 und einem in Längsrichtung des Grundkörpers verlaufenden Schwalbenschwanzvorsprung 26. Die andere Seite, die in Figur 16 nicht sichtbar ist, weist an der gleichen Stelle eine in Längsrichtung verlaufende Schwalbenschwanznut 27 auf. Dies geht aus Figur 17 hervor, die eine Stirnansicht zweier miteinander verbundener Grundkörper 1 entsprechend Figur 16 darstellt. Der Schwalbenschwanzvorsprung 26 ist in die Schwalbenschwanznut 27 eingeschoben. Auf diese Weise wird ein Grundkörper mit zwei Reihen von Zugelementen 6 gebildet, wobei an der Trennstelle der beiden Grundkörper eine im Querschnitt T-förmige Nut entsteht, die zusammen mit der entsprechenden Nut auf der rechten oder linken Seite für einen Zugadapter 16 verwendet werden kann. Die Ausführungsform nach Figur 16 und 17 ist so ausgebildet, dass auch noch mehrere Reihen von Grundkörpern gebildet werden können.

Eine solche Anordnung ist in Figur 18 dargestellt. Hier ist ein Block aus drei nebeneinander angeordneten Grundkörpern mit einem gleichen Block verbunden, und ein dritter Block wird gerade noch hinzugefügt.

Figur 19 zeigt, dass zur Verbindung der Stirnseiten zweier Grundkörper 1 ein Adapterelement 28 verwendet werden kann, das nur eine kurze Länge aufweist, aber mit einem Schwalbenschwanzförmigen Vorsprung 25 und einer Schwalbenschwanzkerbe 23 versehen ist. Dieses Adapterelement 28 kann auch eine Form aufweisen, bei der die beiden Stirnflächen nicht parallel zueinander verlaufen. Es kann sich sowohl um eine Winkelung in Längsrichtung als auch um eine Winkelung in Querrichtung oder um eine doppelte Winkelung handeln.

Figur 20 zeigt eine Möglichkeit, wie mehrere Grundkörper 1, die an unterschiedlichen Stellen eines Blechs angebracht sind, mit Hilfe eines speziellen Zugadapters miteinander verbunden werden können, der dann gemeinsamen gezogen wird. Diese Möglichkeit wird dann verwendet, wenn eine kompliziertere Form der Beule vorhanden ist, so dass es nicht möglich erscheint, dies mit einem einzigen Grundkörper zu bearbeiten.

In Figur 21 ist mit einem Grundkörper 1 ein erster Zugadapter 16 verbunden, der dann mit einem zweiten Zugadapter 16 und einer Stange 17 betätigt werden kann.

Die Figur 22 und 23 zeigt einen Grundkörper, der aus einzelnen Abschnitten 32 aufgebaut ist. Die einzelnen Abschnitte sind durch elastische Stege 33 miteinander verbunden. Jeder Abschnitt 32 enthält mindestens ein Zugelement 6. Die Abschnitte 32 können auch quer zur Zeichnungsebene mehrere Zugelemente 6 hintereinander enthalten. Ein Zugadapter 16 kann mit jedem Abschnitt 32 verbunden werden, um jeden Abschnitt getrennt von dem anderen herauszuziehen.

Figur 23 zeigt die gleiche Anordnung, wobei diesmal der Zugadapter 16 in Längsrichtung aufgeschoben ist, das heißt von links nach rechts in der Zeichnungsebene. Bei Figur 22 ist der Zugadapter quer zur Zeichnungsebene aufgeschoben.

Figur 24 zeigt eine Möglichkeit, wie mit einem Blech 34, beispielsweise in einer Längsbeule, mehrere Anschweißbolzen 35 verbunden werden. Die Anschweißbolzen 35 werden in eine Schablone 36 gelegt und dann mit dem Blech 34 verschweißt. Sie haben einen kurzen Ansatz mit einem Außengewinde 37. Die Schablone 36 dient dazu, den korrekten Abstand der Anschweißbolzen 35 zu gewährleisten. Nach dem Festschweißen wird dann eine Vorrichtung 38 verwendet, bei der die vorderen Enden 39 der Zugelemente 6 eine Sackbohrung mit einem Gewinde aufweisen. Durch Verdrehung der Zugelemente 6 werden diese dann auf die Anschweißbolzen 35 aufgeschraubt. Anschließend kann der Grundkörper dann in der beschriebenen Weise angezogen werden, wodurch dann das Blech nach oben gezogen wird. Nach dem Herausziehen der Beule können die Anschweißbolzen wieder von den Zugelementen abgeschraubt und die Anschweißbolzen dann durch einen kurzen Schlag von dem Blech 34 gelöst werden.

Figur 26 zeigt eine lange Reihe von Grundkörpern 1, die an einem Blech 34 durch Anschweißen der Zugelemente befestigt sind. Auf die Grundkörper wird ein Adapter 16 aufgeschoben, der dann mit einer Handzange 40 von dem Blech weg gezogen werden kann. Dies ist im Querschnitt in Figur 27 dargestellt. An dem Grundkörper 1 greift der Zugadapter 16 an, der über eine Stange 17 mit der Zange 40 verbunden ist. Die Zange 40 stützt sich mit Füßen 42 auf dem Blech 34 ab. Die lange Reihe von Grundkörpern 1 kann nach und nach an den verschiedenen Stellen einzeln herausgezogen werden.

## Patentansprüche

1. Vorrichtung zum Herausziehen von Beulen aus Blech (34), mit
einem Grundkörper (1, 21, 31),
mindestens einem metallischen Zugelement (6), das
mindestens in Zugrichtung formschlüssig in dem Grundkörper (1, 21, 31) gehaltert ist und
mindestens im Bereich seines vorderen Endes aus dem Grundkörper (1, 21, 31) heraus ragt, sowie mit
einer Angriffsausbildung an dem Grundkörper (1, 21, 31, 41) für den Ansatz einer Zugeinrichtung,
**dadurch gekennzeichnet, dass**
der Grundkörper (1, 21, 31) aus Kunststoff besteht.

2. Vorrichtung nach Anspruch 1, bei der das Zugelement (6) gegenüber dem Grundkörper (1, 21, 31, 41) in seiner eigenen Längsrichtung begrenzt verschiebbar gehaltert ist.

3. Vorrichtung nach Anspruch 2, bei der das Zugelement (6) federbeaufschlagt ist.

4. Vorrichtung nach einem der vorhergehenden Ansprüche, mit mindestens zwei Zugelementen (6), die gegenüber dem Grundkörper (1, 21, 31) unabhängig voneinander verschiebbar gehaltert sind.

5. Vorrichtung nach einem der Ansprüche 2 bis 4, bei der das Zugelement (6) einen Kopf (7) aufweist.

6. Vorrichtung nach einem der vorhergehenden Ansprüche, bei der mindestens ein Zugelement (6) mit einem mit dem Blech (34) verbundenen Anschlussbolzen (35) verbindbar ist, insbesondere verschraubbar.

7. Vorrichtung nach einem der vorhergehenden Ansprüche, bei der mindestens ein Zugelement (6) verdrehbar in dem Grundkörper (1, 21, 31) gehaltert ist.

8. Vorrichtung nach einem der vorhergehenden Ansprüche, bei der mehrere Zugelementen (6) in mindestens einer Reihe angeordnet sind.

9. Vorrichtung nach einem der vorhergehenden Ansprüche, bei der mehrere Reihen von Zugelementen (6) vorhanden sind.

10. Vorrichtung nach Anspruch 9, bei der von mehreren Reihen mindestens zwei Reihen parallel zueinander verlaufen.

11. Vorrichtung nach einem der vorhergehenden Ansprüche, bei der die Angriffsausbildung mindestens einen, vorzugsweise zwei, vorzugsweise einander abgewandte Hinterschnitte aufweist.

12. Vorrichtung nach Anspruch 11, bei der der mindestens ein Hinterschnitt von der Flanke einer Nut (10) gebildet wird.

13. Vorrichtung nach Anspruch 11 oder 12, bei der bei einem Hinterschnitt beide an die Hinterschnittfläche angrenzenden Begrenzungsflächen parallel zueinander verlaufen.

14. Vorrichtung nach Anspruch 11 oder 12, bei der bei zwei Hinterschnitten beide an die Hinterschnittflächen angrenzenden Begrenzungsflächen paarweise parallel zueinander verlaufen.

15. Vorrichtung nach einem der vorhergehenden Ansprüche, bei der der Grundkörper (1, 21,31) leistenartig ausgebildet ist.

16. Vorrichtung nach einem der vorhergehenden Ansprüche, mit einer Verbindungseinrichtung zum Verbinden mindestens zweier Grundkörper (1), insbesondere mindestens zweier mindestens teilweise identisch aufgebauter Grundkörper (1), wobei die Verbindung derart gestaltet ist, dass die Grundkörper, gegebenenfalls mehrfach, nebeneinander und/oder hintereinander angeordnet sind.

17. Vorrichtung nach Anspruch 16, bei der die Verbindung derart gestaltet ist, dass die Hinterschnitte und/oder Nuten je zweier miteinander verbundener Grundkörper (1) miteinander fluchten.

18. Vorrichtung nach einem der vorhergehenden Ansprüche, bei der der Grundkörper (1) und/oder die Länge der Zugelemente (6) derart ausgebildet ist, dass die vorderen Enden (5) der Zugelemente (6) bei Anlage in Zugrichtung eine vorgegebene Kontur aufweisen.

19. Vorrichtung nach einem der vorhergehenden Ansprüche, bei der mindestens ein Grundkörper mehrere flexibel miteinander verbundene jeweils mindestens ein Zugelement (6) aufweisende Abschnitte (32) aufweist.

20. Vorrichtung nach einem der vorhergehenden Ansprüche, mit einem hinter den Hinterschnitt eingreifenden Zugadapter (16).

21. Vorrichtung nach Anspruch 20, bei der der Zugadapter wahlweise mit einem von mehreren Hinterschnitten im Eingriff bringbar ist.

## Claims

1. A device for drawing dents out of sheet metal (34), with
a base body (1, 21, 31),
at least one metallic pulling element (6), which
is held in a form-fitting manner in the base body (1, 21, 31), at least in the pulling direction, and
projects out of the base body (1, 21, 31) at least in the region of its front end, and with
an application structure on the base body (1, 21, 31, 41) for attaching a pulling device,
**characterised in that**
the base body (1, 21, 31) consists of plastic.

2. The device according to Claim 1, in which the pulling element (6) is held such that it can be displaced in a limited manner in its own longitudinal direction with respect to the base body (1, 21, 31, 41).

3. The device according to Claim 2, in which the pulling element (6) is spring-loaded.

4. The device according to one of the preceding claims, with at least two pulling elements (6) which are held displaceably independently of each other with respect to the base body (1, 21, 31).

5. The device according to one of Claims 2 to 4, in which the pulling element (6) has a head (7).

6. The device according to one of the preceding claims, in which at least one pulling element (6) can be connected, in particular screw-fastened, to a connecting bolt (35) which is connected to the sheet metal (34).

7. The device according to one of the preceding claims, in which at least one pulling element (6) is held rotatably in the base body (1, 21, 31).

8. The device according to one of the preceding claims, in which a plurality of pulling elements (6) are arranged in at least one row.

9. The device according to one of the preceding claims, in which a plurality of rows of pulling elements (6) are present.

10. The device according to Claim 9, in which, of a plurality of rows, at least two rows run parallel to each other.

11. The device according to one of the preceding claims, in which the application structure has at least one, preferably two undercuts which preferably face away from each other.

12. The device according to Claim 11, in which the at least one undercut is formed by the flank of a groove (10).

13. The device according to Claim 11 or 12, in which, in one undercut, both delimiting faces which bound the undercut face run parallel to each other.

14. The device according to Claim 11 or 12, in which, in two undercuts, both delimiting faces which bound the undercut faces run parallel to each other in pairs.

15. The device according to one of the preceding claims, in which the base body (1, 21, 31) is configured in a strip-like manner.

16. The device according to one of the preceding claims, with a connecting device for connecting at least two base bodies (1), in particular at least two at least partially identically structured base bodies (1), wherein the connection is such that the base bodies are arranged next to each other and/or one behind the other, if appropriate multiply.

17. The device according to Claim 16, in which the connection is such that the undercuts and/or grooves of each two base bodies (1) which are connected to each other are flush with each other.

18. The device according to one of the preceding claims, in which the base body (1) and/or the length of the pulling elements (6) is configured in such a manner that the front ends (5) of the pulling elements (6) have a predefined contour when applied in the pulling direction.

19. The device according to one of the preceding claims, in which the at least one base body has a plurality of sections (32) which are connected flexibly to each other and have in each case at least one pulling element (6).

20. The device according to one of the preceding claims, with a pulling adapter (16) which engages behind the undercut.

21. The device according to Claim 20, in which the pulling adapter can optionally be brought into engagement with one of a plurality of undercuts.

## Revendications

1. Dispositif pour éliminer les bosses d'une tôle (34) comprenant
un corps de base (1, 21, 31),
au moins un élément de traction (6) métallique, qui est maintenu au moins dans le sens de traction par complémentarité de formes dans le corps de base (1, 21, 31) et dépasse du corps de base (1, 21, 31) au moins dans la zone de son extrémité avant, et
une formation d'application sur le corps de base (1, 21, 31, 41) pour le placement d'un système de traction,
**caractérisé en ce que**
le corps de base (1, 21, 31) est en plastique.

2. Dispositif selon la revendication 1, sur lequel l'élément de traction (6) est maintenu de manière à pouvoir coulisser de façon limitée dans sa propre direction longitudinale dans le sens contraire au corps de base (1, 21, 31, 41).

3. Dispositif selon la revendication 2, sur lequel l'élément de traction (6) est sollicité par un ressort.

4. Dispositif selon l'une quelconque des revendications précédentes, comprenant au moins deux éléments de traction (6) qui sont maintenus de façon à pouvoir coulisser indépendamment l'un de l'autre dans le sens contraire au corps de base (1, 21, 31).

5. Dispositif selon l'une quelconque des revendications 2 à 4, sur lequel l'élément de traction (6) présente une tête (7).

6. Dispositif selon l'une quelconque des revendications précédentes, sur lequel au moins un élément de traction (6) peut être relié, en particulier vissé, avec un boulon de raccordement (35) relié à la tôle (34).

7. Dispositif selon l'une quelconque des revendications précédentes, sur lequel au moins un élément de traction (6) est maintenu de façon à pouvoir tourner dans le corps de base (1, 21, 31).

8. Dispositif selon l'une quelconque des revendications précédentes, sur lequel plusieurs éléments de traction (6) sont disposés dans au moins une rangée.

9. Dispositif selon l'une quelconque des revendications précédentes, sur lequel plusieurs rangées d'éléments de traction (6) sont présentes.

10. Dispositif selon la revendication 9, sur lequel au moins deux rangées sur plusieurs rangées sont agencées parallèlement entre elles.

11. Dispositif selon l'une quelconque des revendications précédentes, sur lequel la formation d'application présente au moins une, de préférence deux, contre-dépouilles de préférence opposées l'une à l'autre.

12. Dispositif selon la revendication 11, sur lequel la contre-dépouille au nombre minimum de un est formée par le flanc d'une rainure (10).

13. Dispositif selon la revendication 11 ou 12, sur lequel, dans le cas d'une contre-dépouille, les deux surfaces de délimitation contiguës à la surface de contre-dépouille sont agencées parallèlement entre elles.

14. Dispositif selon la revendication 11 ou 12, sur lequel, dans le cas de deux contre-dépouilles, les deux surfaces de délimitation contiguës aux surfaces de contre-dépouille sont agencées par paires parallèlement entre elles.

15. Dispositif selon l'une quelconque des revendications précédentes, sur lequel le corps de base (1, 21, 31) est conçu en forme de baguette.

16. Dispositif selon l'une quelconque des revendications précédentes, comprenant un dispositif de liaison pour relier au moins deux corps de base (1), en particulier au moins deux corps de base (1) conçus au moins en partie de façon identique, la liaison étant conçue de telle sorte que les corps de base sont disposés, éventuellement plusieurs fois, les uns à côté des autres et/ou les uns derrière les autres.

17. Dispositif selon la revendication 16, sur lequel la liaison est conçue de telle sorte que les contre-dépouilles et/ou rainures de à chaque fois deux corps de base (1) reliés entre eux sont alignées les unes avec les autres.

18. Dispositif selon l'une quelconque des revendications précédentes, sur lequel le corps de base (1) et/ou la longueur des éléments de traction (6) est conçu de telle sorte que les extrémités (5) avant des éléments de traction (6) présentent un contour prédéfini lorsqu'elles sont placées dans le sens de traction.

19. Dispositif selon l'une quelconque des revendications précédentes, sur lequel au moins un corps de base présente plusieurs parties (32) reliées de façon flexible entre elles et présentant chacune au moins un élément de traction (6).

20. Dispositif selon l'une quelconque des revendications précédentes, comprenant un adaptateur de traction (16) s'engageant derrière la contre-dépouille.

21. Dispositif selon la revendication 20, sur lequel l'adaptateur de traction peut être amené en prise au choix avec l'une de plusieurs contre-dépouilles.
